# FASCICULE DE BREVET EUROPEEN

(11) **EP 3 650 955 B1**
(45) Date de publication et mention de la délivrance du brevet: **20.04.2022**
(21) Numéro de dépôt: 19201341.5
(22) Date de dépôt: 03.10.2019
(51) Int. Cl.: G04B 37/08, G04B 19/18

(54) **PIECE D'HORLOGERIE COMPORTANT UN DISPOSITIF D'ACTIONNEMENT D'UNE SOUPAPE**
UHR, DIE EINE BETÄTIGUNGSVORRICHTUNG EINES VENTILS UMFASST
TIMEPIECE COMPRISING A DEVICE FOR ACTUATING A VALVE

(30) Priorité: 09.11.2018 EP 18205382
(43) Date de publication de la demande: 13.05.2020
(73) Titulaire: Omega SA, 2502 Bienne (CH)
(72) Inventeur: LOETSCHER, Philippe, 2533 Evilard (CH); KISSLING, Gregory, 2532 Macolin (CH)
(74) Mandataire: ICB SA

(56) Documents cités:
- EP-A2- 1 582 945
- CH-A- 316 833
- JP-A- 2015 068 778
- US-A1- 2011 235 476

## Description

### OBJET DE L'INVENTION

La présente invention se rapporte au domaine de l'horlogerie. Elle concerne plus particulièrement une pièce d'horlogerie comprenant un dispositif d'actionnement d'une soupape.

### ARRIÈRE-PLAN TECHNOLOGIQUE ET ÉTAT DE LA TECHNIQUE

Dans les pièces d'horlogerie comportant une soupape, notamment les montres mécaniques de plongée, la soupape est généralement agencée de manière à pouvoir être vissée, sur ou dans un tube fileté respectivement extérieurement ou intérieurement et coaxial à la soupape, entre une première position, dans laquelle la soupape est fermée, et une deuxième position dans laquelle la soupape est ouverte. Cet agencement classique présente certains inconvénients. Premièrement, il est difficile de savoir pour un utilisateur si la soupape est dans sa position fermée ou dans sa position ouverte, ce qui peut engendrer une erreur d'appréciation et s'avérer dangereux. Ensuite, il est difficile de sécuriser la position fermée. De plus, le tube fileté présente un certain encombrement qui conduit en particulier à une carrure relativement haute. Finalement, l'actionnement de la soupape par une petite couronne formant l'extrémité externe de la soupape n'est pas toujours aisé, en particulier si l'utilisateur porte des gants.

Concernant les tiges-couronnes de mise à l'heure, qui ne font pas l'objet de la présente invention, on connaît du document JP 2015068778 une tige-couronne dont l'actionnement axial, pour qu'elle occupe la position de mise à l'heure ou la position de correction du quantième, est effectué via une couronne tournante qui présente un guide saillant, en forme de portion d'une demi-spire, inséré dans une rainure circulaire usinée dans la tige. On connaît encore le document CH 316833 qui concerne une montre dont un bouton poussoir est associé à une lunette tournante prévue pour verrouiller et déverrouiller ce bouton poussoir. A l'aide d'un mécanisme complexe, la lunette peut être actionnée de sorte à découpler premièrement le bouton du poussoir et à rentrer ensuite ce bouton sous la lunette de manière à le cacher sous cette lunette.

On connaît le document US 2011/0235476 qui décrit une soupape particulière qui fonctionne grâce à des évidements agencés le long d'une tige centrale, reliée à une tête extérieure, qui permettent à l'air de passer entre l'intérieur du boîtier et l'extérieur de ce dernier lorsqu'un joint de fermeture de la soupape est amené en vis-à-vis de ces évidements. Dans un premier mode de réalisation, la soupape est agencée de manière similaire à un bouton-poussoir. Cet agencement est peu sûr puisqu'une simple pression exercée sur le bouton, laquelle peut être intempestive, permet d'établir un passage de fluide entre l'intérieur et l'extérieur de la montre. Dans un deuxième mode de réalisation, la soupape est une soupape vissée, comme généralement prévu pour les soupapes dans les montres de plongée.

### RÉSUMÉ DE L'INVENTION

La présente invention a pour but de remédier aux inconvénients précités en proposant une pièce d'horlogerie comprenant une soupape, un élément monté mobile en rotation autour de l'axe central du boîtier et des moyens d'entraînement liant le déplacement angulaire de l'élément mobile en rotation au déplacement en translation de la soupape. L'élément mobile est destiné à être déplacé angulairement par l'utilisateur.

Dans des variantes particulières, l'élément mobile est formé par une bague tournante encadrant une lunette du boîtier ou par la lunette en tant que telle. Préférentiellement, l'élément mobile est formé par une bague tournante disposée sous une lunette du boîtier, notamment entre la lunette et une carrure du boîtier, et solidaire d'une portion en saillie s'étendant hors du périmètre délimité par une tranche du boîtier, sans la bague, de manière à être préhensible par l'utilisateur. L'élément mobile peut comporter des graduations correspondant aux deux positions axiales de la soupape.

De préférence, les moyens d'entraînement sont formés par une came disposée sur l'élément mobile définissant une surface de guidage pour un suiveur disposé sur l'organe. La surface de guidage est agencée de manière à s'écarter de l'axe central du boîtier afin d'engendrer le déplacement en translation de la soupape entre sa position fermée et sa position ouverte, et vice-versa.

Avantageusement, le dispositif d'actionnement comporte un cliquet à billes permettant d'éviter des déplacements intempestifs de l'élément mobile.

Le dispositif d'actionnement de la soupape selon l'invention est ainsi parfaitement intégré au design du boîtier tout en étant facile d'utilisation.

Les caractéristiques et avantages de la présente invention apparaîtront à la lecture de la description détaillée ci-dessous faisant référence aux figures suivantes.

### BRÈVE DESCRIPTION DES FIGURES

La figure 1A représente une vue en plan d'une pièce d'horlogerie munie d'un dispositif d'actionnement positionnant une couronne dans la position enfoncée (position 1). La figure 1B représente une vue en coupe selon l'axe A-A de la figure 1A. Les figures 1C et 1D représentent respectivement des vues en coupe selon les axes G-G et B-B de la figure 1B. Les figures 1E et 1F sont des vues en coupe respectivement selon l'axe H-H de la figure 1A et l'axe I-I de la figure 1E. Ces deux dernières vues montrent le cliquet à billes permettant de maintenir la bague tournante du dispositif d'actionnement dans une position donnée.
Les figures 2A, 2B et 2C représentent respectivement des vues similaires à celles des figures 1A, 1B et 1D pour le dispositif d'actionnement positionnant la couronne dans une position intermédiaire (position 2) plus éloignée de l'axe du boîtier.
Les figures 3A, 3B et 3C représentent respectivement des vues similaires à celles des figures 1A, 1B et 1D pour le dispositif d'actionnement positionnant la couronne dans la position la plus éloignée (position 3) par rapport à l'axe du boîtier.
Les figures 4A à 4D représentent un mode de réalisation de l'invention. La soupape est en position enfoncée, ce qui correspond à la position fermée de la soupape. Les figures 5A, 5B et 5C sont des vues similaires à celles des figures 4A, 4B et 4C pour la soupape en position ouverte.
Les figures 6A et 6B représentent schématiquement deux variantes des moyens d'entraînement avec une came présentant différents profils de la surface de guidage du suiveur. Dans ces vues schématiques, trois positions du suiveur sont représentées, mais deux positions suffisent généralement pour commander une soupape.

### DESCRIPTION DÉTAILLÉE DE L'INVENTION

La présente invention se rapporte à une pièce d'horlogerie du type montre-bracelet comprenant un dispositif d'actionnement d'une soupape apte à se déplacer en translation selon son axe longitudinal et éventuellement en rotation autour de ce même axe.

Se référant aux figures 1A et 1B, on décrira premièrement une pièce d'horlogerie comportant de manière conventionnelle un boîtier 1 muni d'une carrure 2 et d'une couronne 3 montée sur un tube 4 fixé à la carrure 2. Le tube 4 est traversé par la tige de remontoir 5 connectée à la couronne 3. La couronne 3 est montée mobile en translation et en rotation autour de l'axe du tube 4, ou autrement dit, autour de son axe longitudinal, qu'on qualifiera aussi d'axe radial par rapport au boîtier. La pièce d'horlogerie comporte un dispositif d'actionnement qui permet de déplacer en translation la couronne selon cet axe. A cet effet, le dispositif d'actionnement comporte un élément mobile 6 monté sur la carrure 2 et la couronne 3. Selon la variante présentée aux figures 1A à 3C, il s'agit d'une bague 6 disposée entre la carrure 2, la couronne 3 et la lunette 8 avec une partie formant un anneau sur le pourtour de la lunette 8 de manière à être accessible par un utilisateur (fig.1A). Selon une variante non représentée, l'élément mobile pourrait également être la lunette en tant que telle. L'élément mobile 6 comporte sur sa face visible encadrant la lunette 8 des graduations 6a correspondant aux différentes positions respectives que peut adopter la couronne. Dans l'exemple illustré, l'élément mobile 6 comporte ainsi 3 indices numérotés 1, 2 et 3 correspondants respectivement à la position de remontage, à la position de changement de dates et à la position de mise à l'heure. La lunette 8 montée fixe comporte un repère 8a que l'utilisateur place en regard de la position souhaitée par rotation de la bague 6. Dans le cas où l'élément mobile est constitué par la lunette, le repère peut être disposé sur une partie fixe de la pièce d'horlogerie, comme par exemple sur le cadran. Dans l'exemple illustré, l'amplitude entre les trois positions est d'environ 30°. Il est bien sûr envisageable d'allonger ou de réduire cette amplitude. De même, le nombre de positions peut être variable et, par exemple, de 2, 3 ou 4.

L'élément 6 est monté mobile en rotation autour de l'axe central 1a du boîtier 1, c'est-à-dire autour d'un axe perpendiculaire au plan général du boîtier (fig.1B). Il est lié cinématiquement à la couronne. Pour ce faire, le dispositif d'actionnement est muni de moyens d'entraînement comprenant une came disposée sur l'élément mobile et un suiveur disposé sur la couronne et destiné à coopérer avec la came. La came est définie par au moins une des deux surfaces latérales d'un évidement 6a ménagé dans la bague tournante 6 (fig.1D). Le suiveur est formé par une partie en saillie 3a ménagée sur la couronne 3 (fig.1B). Préférentiellement, comme montré à la figure 1B, la couronne 3 comporte à son extrémité intérieure au boîtier 1 la partie en saillie 3a qui délimite une creusure 3b pratiquée dans le corps de la couronne. Cette partie en saillie est présente sur tout le pourtour latéral de la couronne et a une section qui, selon le plan perpendiculaire à l'axe longitudinal de la couronne, est circulaire de manière à ce que, lors de la rotation de la couronne, la partie en saillie 3a soit à tout moment en prise dans l'évidement 6a de la bague 6 (figs.1B et 1C). La présence de la partie en saillie 3a sur tout le pourtour latéral de la couronne, laquelle forme une partie annulaire saillante, permet ainsi de mettre librement en rotation la couronne autour de son axe longitudinal sur 360° pour chacune des positions axiales prévues. Dans une vue en coupe selon un plan parallèle à l'axe longitudinal de la couronne, la partie annulaire saillante 3a en prise dans l'évidement 6a a un profil sensiblement rectangulaire au niveau du bord de cet évidement (fig.1D).

L'évidement 6a peut comporter plusieurs tronçons a1 avec un nombre correspondant au nombre de positions souhaitées. Ces tronçons a1 peuvent être séparés par des zones de transition a2 permettant un passage fluide de la partie en saillie entre les différentes positions (figs.1D et 6B). Les différents tronçons sont agencés de manière à s'écarter de l'axe central du boîtier afin d'engendrer un déplacement axial de la couronne vers l'extérieur du boîtier depuis la position la plus enfoncée vers la position la plus tirée. Il est également envisageable que les différents tronçons forment un seul tronçon a1 en arc de cercle décentré par rapport à l'axe central 1a du boîtier (fig.6A). On observe pour l'exemple de la figure 6A que le suiveur 3a est en contact avec les deux surfaces latérales de l'évidement 6a via respectivement le coin supérieur gauche et le coin inférieur droit de la partie en saillie du suiveur. En fonction du profil de l'évidement, la partie en saillie 3a peut avoir une épaisseur sensiblement égale à celle de la largeur de l'évidement 6a pour chacun des tronçons comme montré aux figures 1D, 2C et 3C. Dans ces variantes, les tronçons sont ainsi sensiblement rectilignes avec la perpendiculaire passant par le centre du tronçon interceptant l'axe central du boîtier. Préférentiellement, dans les zones de transition, les deux surfaces latérales de l'évidement s'écartent pour permettre le passage fluide du suiveur. Ainsi, se référant à la figure 6B, la came comporte un premier tronçon angulaire a1 délimité par les surfaces circulaires C1, C4 centrées sur l'axe central 1a. Dans ce premier tronçon angulaire, le suiveur 3a adopte une première position axiale. Ensuite, pour passer vers la deuxième position axiale délimitée par les surfaces circulaires C2, C5 centrées sur l'axe central 1a, le suiveur 3a passe par une zone de transition a2 délimitée par des portions rectilignes D1, D3 où l'écartement entre ces portions est supérieur à l'épaisseur du suiveur. Pour finir, le suiveur passe par une deuxième zone de transition angulaire a2 délimitée par les portions rectilignes D2, D4 avant de rejoindre le troisième tronçon angulaire a1 délimité par les surfaces circulaires C3, C6 centrées sur l'axe central 1a et déterminant la troisième position axiale. Avantageusement, les portions rectilignes D3 et D4 ont une perpendiculaire à la jonction avec respectivement les surfaces circulaires C4 et C5 qui intercepte l'axe central 1a.

Préférentiellement, le dispositif d'actionnement comporte des moyens qui permettent de maintenir l'élément mobile dans la position souhaitée sans risque de changements intempestifs. A cet effet, comme montré aux figures 1E et 1F, le dispositif d'actionnement peut être muni de cliquets à billes avec les billes 9 qui viennent se loger dans des cavités 10 pratiquées dans l'élément mobile 6. Dans l'exemple illustré, un cliquet à billes est respectivement positionné à 12h et à 6h.

Le fonctionnement du dispositif d'actionnement de la couronne est le suivant. Aux figures 1A à 1D, la couronne 3 est enfoncée, ce qui correspond à la position indexée 1 sur la bague 6. Dans cette position, la partie en saillie 3a est en prise avec le tronçon de l'évidement 6a qui est le plus proche de l'axe du boîtier. Aux figures 2A à 2C, la bague 6 est mise en rotation d'un angle donné par l'utilisateur jusqu'à la position 2. Suite à ce déplacement angulaire de la bague 6, la partie en saillie 3a de la couronne se positionne dans le tronçon central de l'évidement 6a, qui est plus éloigné de l'axe du boîtier comparativement à la position 1. Il s'ensuit un déplacement axial de la couronne vers l'extérieur du boîtier. Finalement, aux figures 3A à 3C, une rotation supplémentaire de la bague 6 vers la position 3 permet un déplacement plus important de la couronne 3 vers l'extérieur du boîtier via le positionnement du suiveur 3a dans le troisième tronçon de la came formée par l'évidement 6a.

Le dispositif d'actionnement et son fonctionnement ont été décrits pour une couronne mais il peut également être utilisé pour une soupape 7 comme montré aux figures 4A à 5C. Dans ce cas, la soupape peut adopter deux positions axiales distinctes avec une position fermée et une position ouverte qui, par opposition à la position fermée, permet l'évacuation du gaz interne en cas de surpression à l'intérieur du boîtier. A cet effet, l'évidement 6a de l'élément mobile 6 comporte deux tronçons a1 séparés par une zone de transition a2. Dans l'exemple illustré, les deux tronçons sont sensiblement rectilignes et séparés par une zone de transition également sensiblement rectiligne. De manière similaire à la couronne, la soupape 7 comporte à son extrémité intérieure une partie en saille 7a destinée à coopérer avec l'évidement 6a de l'élément 6 mobile en rotation. Dans l'exemple illustré, l'élément mobile 6 forme une bague dissimulée sous la lunette 8 avec une portion en saillie 6c, qu'on qualifiera aussi de zone de préhension, s'étendant hors du périmètre délimité par une tranche du boîtier 1 afin de permettre sa préhension par l'utilisateur. Avantageusement, cette zone de préhension est texturée pour faciliter sa saisie par l'utilisateur. En variante, il est également envisageable que l'élément mobile soit une bague tournante disposée autour de la lunette ou soit la lunette en tant que telle de manière similaire à ce qui a été décrit précédemment pour la couronne de remontoir. Lors du passage de la position fermée aux figures 4A-4D vers la position ouverte des figures 5A-5C, le déplacement axial de la soupape 7 engendré par le déplacement angulaire de la zone de préhension 6c permet de libérer le joint 11 situé sous la tête de la soupape 7 à la jonction avec le tube 4 traversant la carrure 2. Tout comme pour la couronne, un changement intempestif de positions peut être empêché avec, par exemple, un cliquet à billes. En outre, la pièce d'horlogerie peut comporter des moyens de verrouillage qui permettent de bloquer la soupape en position fermée.

On précisera pour finir que, de façon alternative aux variantes présentées sur les figures 1A à 6B, il est envisageable que la came soit formée par au moins une surface latérale délimitant une partie en saillie ménagée sur l'élément mobile et que le suiveur soit formé par un évidement pratiqué dans la couronne ou la soupape.

### Légende

(1) Boîtier
   a. Axe central
(2) Carrure
(3) Couronne, aussi appelée organe ou organe de commande
   a. Suiveur ou partie en saillie ou partie annulaire saillante
   b. Creusure
(4) Tube
(5) Tige
(6) Elément monté mobile en rotation
   a. Came ou évidement intérieur a1. Tronçon a2. Zone de transition c1,6. Portion circulaire d1,4. Portion rectiligne
   b. Index ou graduation
   c. Portion en saillie ou zone de préhension ou excroissance
(7) Soupape, aussi appelée organe
   a. Suiveur ou partie en saillie
   b. Creusure
(8) Lunette
   a. Repère
(9) Bille du cliquet à bille
(10) Cavité
(11) Joint

## Revendications

1. Pièce d'horlogerie comprenant :
- un boîtier (1) définissant un axe central (1a) perpendiculaire au plan général du boîtier (1),
- une soupape (7) montée mobile en translation sur une carrure (2) du boîtier (1) selon un axe radial, perpendiculaire à l'axe central, entre une première position et une deuxième position qui est plus éloignée de l'axe central(1a) du boîtier (1) que la première position,
- un dispositif d'actionnement apte à déplacer en translation la soupape (7) le long de l'axe radial,
**caractérisée en ce que** le dispositif d'actionnement comporte :
- un élément (6) monté mobile en rotation autour de l'axe central (1a) du boîtier (1), cet élément mobile en rotation (6) étant destiné à être déplacé angulairement par un utilisateur,
- des moyens d'entraînement liant le déplacement angulaire de l'élément mobile en rotation au déplacement en translation de la soupape.

2. Pièce d'horlogerie selon la revendication 1, **caractérisée en ce que** les moyens d'entraînement comportent une came et un suiveur coopérant avec cette came, la came et le suiveur étant respectivement ménagés sur l'élément mobile en rotation (6) et sur la soupape (7).

3. Pièce d'horlogerie selon la revendication 2, **caractérisée en ce que** la came est formée par un évidement (6a) pratiqué au sein de l'élément mobile en rotation (6), ledit évidement étant délimité par au moins une surface latérale de guidage du suiveur ; et **en ce que** le suiveur est une partie en saillie (7a) ménagée sur la soupape (7).

4. Pièce d'horlogerie selon la revendication 3, **caractérisée en ce que** ladite partie en saillie (7a) est disposée à une extrémité de la soupape (7) qui est intérieure au boîtier (1).

5. Pièce d'horlogerie selon la revendication 3 ou 4, **caractérisée en ce que** ladite partie en saillie (7a) s'étend sur tout le pourtour latéral de la soupape (7) et présente une section circulaire dans un plan perpendiculaire à l'axe radial, de sorte que la soupape peut tourner librement sur elle-même selon cet axe radial dans ladite première position et ladite deuxième position.

6. Pièce d'horlogerie selon une quelconque des revendications 3 à 5, **caractérisée en ce que** ladite partie en saillie (7a) délimite une creusure (7b) ménagée dans la soupape (7).

7. Pièce d'horlogerie selon l'une quelconque des revendications 3 à 6, **caractérisée en ce que** la surface latérale de guidage s'écarte progressivement de l'axe central (1a) du boîtier (1).

8. Pièce d'horlogerie selon la revendication 7, **caractérisée en ce que** la surface latérale de guidage forme un arc de cercle décentré par rapport à l'axe central (1a).

9. Pièce d'horlogerie selon la revendication 7, **caractérisée en ce que** la surface latérale de guidage est formée de deux tronçons (a1) correspondant respectivement à ladite première position et à ladite deuxième position, les deux tronçons (a1) étant séparés par une zone de transition (a2) permettant un passage fluide entre lesdites première et deuxième positions.

10. Pièce d'horlogerie selon la revendication 9, **caractérisée en ce que** ladite zone de transition (a2) présente un écartement qui est supérieur à l'épaisseur du suiveur.

11. Pièce d'horlogerie selon la revendication 9 ou 10, **caractérisée en ce que** les deux tronçons (a1) sont rectilignes avec une perpendiculaire au centre du tronçon (a1) interceptant l'axe central (1a) ou sont circulaires avec un centre disposé sur l'axe central (1a).

12. Pièce d'horlogerie selon une quelconque des revendications précédentes et dont le boîtier (1) comporte ou supporte une lunette (8), **caractérisée en ce que** l'élément mobile en rotation (6) est une bague montée entre la carrure (2) et la lunette.

13. Pièce d'horlogerie selon la revendication 12, **caractérisée en ce que** la bague comporte une portion formant un anneau sur le pourtour de la lunette (8) qui est agencé de manière à être accessible pour l'utilisateur.

14. Pièce d'horlogerie selon la revendication 13, **caractérisée en ce que** ladite portion comporte des indices (6a) indiquant respectivement lesdites première et deuxième positions.

15. Pièce d'horlogerie selon la revendication 12, **caractérisée en ce que** la bague comporte une portion formant une excroissance (6c) s'étendant hors du périmètre délimité par une tranche du boîtier (1) sans la bague, ladite portion étant préhensible par l'utilisateur de manière qu'il puisse déplacer angulairement la bague.

16. Pièce d'horlogerie selon une quelconque des revendications précédentes, **caractérisée en ce qu'**elle comporte des moyens de verrouillage de la soupape (7) dans sa position fermée correspondant à ladite première position.

## Patentansprüche

1. Uhr, umfassend:
- ein Gehäuse (1), das eine Mittelachse (1a) definiert, die senkrecht zur allgemeinen Ebene des Gehäuses (1) verläuft,
- ein Ventil (7), das an einem Gehäusemittelteil (2) des Gehäuses (1) längs einer radialen Achse senkrecht zur Mittelachse zwischen einer ersten Position und einer zweiten Position, die von der Mittelachse (1a) des Gehäuses (1) weiter entfernt ist als die erste Position, translatorisch beweglich montiert ist, und
- eine Betätigungsvorrichtung, die dazu vorgesehen ist, das Ventil (7) längs der radialen Achse translatorisch zu bewegen,
**dadurch gekennzeichnet, dass** die Betätigungsvorrichtung Folgendes umfasst:
- ein Element (6), das um die Mittelachse (1a) des Gehäuses (1) drehbeweglich montiert ist, wobei dieses drehbare Element (6) dazu bestimmt ist, von einem Benutzer winkelmäßig verstellt zu werden, und
- Antriebsmittel, die die Winkelverstellung des drehbeweglichen Elements mit der translatorischen Bewegung des Ventils koppeln.

2. Uhr nach Anspruch 1, **dadurch gekennzeichnet, dass** die Antriebsmittel einen Nocken und einen mit diesem Nocken zusammenwirkenden Folger umfassen, wobei der Nocken und der Folger an dem drehbeweglichen Element (6) bzw. an dem Ventil (7) vorgesehen sind.

3. Uhr nach Anspruch 2, **dadurch gekennzeichnet, dass** der Nocken durch eine Aussparung (6a), die in dem drehbeweglichen Element (6) gemacht wird, gebildet ist, wobei die Aussparung durch mindestens eine seitliche Führungsfläche des Folgers begrenzt wird; und dass der Folger ein vorstehender Teil (7a) ist, der an dem Ventil (7) vorgesehen ist

4. Uhr nach Anspruch 3, **dadurch gekennzeichnet, dass** der vorstehende Teil (7a) an einem Ende des Ventils (7), das sich im Inneren des Gehäuses (1) befindet, angeordnet ist.

5. Uhr nach Anspruch 3 oder 4, **dadurch gekennzeichnet, dass** sich der vorstehende Teil (7a) über den gesamten seitlichen Umfang des Ventils (7) erstreckt und einen kreisförmigen Querschnitt in einer Ebene senkrecht zu der radialen Achse hat, so dass das Ventil in der ersten Position und der zweiten Position entlang dieser radialen Achse frei um sich selbst drehen kann.

6. Uhr nach einem der Ansprüche 3 bis 5, **dadurch gekennzeichnet, dass** der vorstehende Teil (7a) eine in dem Ventil (7) ausgebildete Ausnehmung (7b) begrenzt.

7. Uhr nach einem der Ansprüche 3 bis 6, **dadurch gekennzeichnet, dass** die seitliche Führungsfläche von der Mittelachse (1a) des Gehäuses (1) sich zunehmend wegbewegt.

8. Uhr nach Anspruch 7, **dadurch gekennzeichnet, dass** die seitliche Führungsfläche einen in Bezug auf die Mittelachse (1a) dezentrierten Kreisbogen bildet.

9. Uhr nach Anspruch 7, **dadurch gekennzeichnet, dass** die seitliche Führungsfläche aus zwei Teilstücken (a1) gebildet ist, die der ersten Position bzw. der zweiten Position entsprechen, wobei die beiden Teilstücke (a1) durch einen Übergangsbereich (a2) getrennt sind, was einen Fluiddurchgang zwischen der ersten und der zweiten Position ermöglicht.

10. Uhr nach Anspruch 9, **dadurch gekennzeichnet, dass** der Übergangsbereich (a2) einen Abstand aufweist, der größer ist als die Dicke des Folgers.

11. Uhr nach Anspruch 9 oder 10, **dadurch gekennzeichnet, dass** die beiden Teilstücke (a1) geradlinig sind und eine Senkrechte zum Mittelpunkt des Teilstücks (a1) die Mittelachse (1a) schneidet oder kreisförmig sind, wobei ein Mittelpunkt auf der Mittelachse (1a) angeordnet ist.

12. Uhr nach einem der vorhergehenden Ansprüche, deren Gehäuse (1) eine Lünette (8) aufweist oder trägt, **dadurch gekennzeichnet, dass** das drehbewegliche Element (6) ein Ring ist, der zwischen dem Gehäusemittelteil (2) und der Lünette montiert ist.

13. Uhr nach Anspruch 12, **dadurch gekennzeichnet, dass** der Ring einen Abschnitt aufweist, der auf dem Umfang der Lünette (8) einen Kranz bildet, der so angeordnet ist, dass er für den Benutzer zugänglich ist.

14. Uhr nach Anspruch 13, **dadurch gekennzeichnet, dass** der Abschnitt Indizes (6a) aufweist, die die erste bzw. die zweite Position anzeigen.

15. Uhr nach Anspruch 12, **dadurch gekennzeichnet, dass** der Ring einen Abschnitt aufweist, der eine Ausstülpung (6c) bildet, die sich außerhalb des Umfangs, der durch einen Rand des Gehäuses (1) ohne den Ring begrenzt ist, erstreckt, wobei der Abschnitt von dem Benutzer ergriffen werden kann, derart, dass er den Ring in winkelmäßig verschieben kann kann.

16. Uhr nach einem der vorhergehenden Ansprüche, **dadurch gekennzeichnet, dass** es Mittel zum Verriegeln des Ventils (7) in seiner geschlossenen Position, die der ersten Position entspricht, umfasst.

## Claims

1. A timepiece comprising:
- a case (1) defining a central axis (1a) perpendicular to the general plane of the case (1),
- a valve (7) translatably mounted on a middle part (2) of the case (1) along a radial axis, perpendicular to the central axis, between a first position and a second position which is further from the central axis (1a) of the case (1) than the first position,
- an actuation device capable of moving the valve (7) in translation along the radial axis,
**characterised in that** the actuation device includes:
- an element (6) rotatably mounted around the central axis (1a) of the case (1), this rotatable element (6) being intended to be moved angularly by a user,
- drive means connecting the angular movement of the rotating element to the translational movement of the valve.

2. The timepiece according to claim 1, **characterised in that** the drive means include a cam and a follower cooperating with this cam, the cam and the follower being respectively arranged on the rotatable element (6) and on the valve (7).

3. The timepiece according to claim 2, **characterised in that** the cam is formed by a recess (6a) formed within the rotatable element (6), said recess being delimited by at least one side surface for guiding the follower; and **in that** the follower is a projecting part (7a) formed on the valve (7).

4. The timepiece according to claim 3, **characterised in that** said projecting part (7a) is disposed at one end of the valve (7) which is inside the case (1).

5. The timepiece according to claim 3 or 4, **characterised in that** said projecting part (7a) extends over the entire lateral periphery of the valve (7) and has a circular section in a plane perpendicular to the radial axis, so that the valve can rotate freely on itself around this radial axis in said first position and said second position.

6. The timepiece according to any one of claims 3 to 5, **characterised in that** said projecting part (7a) delimits a cavity (7b) formed in the valve (7).

7. The timepiece according to any one of claims 3 to 6, **characterised in that** the lateral guide surface gradually deviates from the central axis (1a) of the case (1).

8. The timepiece according to claim 7, **characterised in that** the lateral guide surface forms an arc of a circle which is off-centre relative to the central axis (1a).

9. The timepiece according to claim 7, **characterised in that** the lateral guide surface is formed of two segments (a1) corresponding respectively to said first position and to said second position, the two segments (a1) being separated by a transition area (a2) allowing fluid passage between said first and second positions.

10. The timepiece according to claim 9, **characterised in that** said transition area (a2) has a spacing which is greater than the thickness of the follower.

11. The timepiece according to claim 9 or 10, **characterised in that** the two segments (a1) are rectilinear with a perpendicular to the centre of the segment (a1) intercepting the central axis (1a) or are circular with a centre disposed on the central axis (1a).

12. The timepiece according to any one of the preceding claims and whose case (1) includes or supports a bezel (8), **characterised in that** the rotatable element (6) is a ring mounted between the middle part (2) and the bezel.

13. The timepiece according to claim 12, **characterised in that** the ring includes a portion forming a ring on the periphery of the bezel (8) which is arranged so as to be accessible to the user.

14. The timepiece according to claim 13, **characterised in that** said portion includes indexes (6a) respectively indicating said first and second positions.

15. The timepiece according to claim 12, **characterised in that** the ring includes a portion forming a protrusion (6c) extending outside the perimeter delimited by an edge of the case (1) without the ring, said portion being grippable by the user so that he can move the ring angularly.

16. The timepiece according to any one of the preceding claims, **characterised in that** it includes means for locking the valve (7) in its closed position corresponding to said first position.
